# EUROPÄISCHE PATENTSCHRIFT

(11) **EP 1 076 164 B1**
(45) Veröffentlichungstag und Bekanntmachung des Hinweises auf die Patenterteilung: **12.01.2005**
(21) Anmeldenummer: 00115546.4
(22) Anmeldetag: 19.07.2000
(51) Int. Cl.: F01M 1/16

(54) **Einrichtung und Verfahren zur Regelung des Schmieröldruckes einer Brennkraftmaschine**
Device and method of regulation of oil pressure in a combustion engine
Dispositif et procédé de régulation de la pression d'huile dans un moteur à combustion

(30) Priorität: 12.08.1999 DE 19938285
(43) Veröffentlichungstag der Anmeldung: 14.02.2001
(73) Patentinhaber: Dr.Ing. h.c.F. Porsche Aktiengesellschaft, 70435 Stuttgart (DE)
(72) Erfinder: Wüst, Johannes, 82178 Puchheim (DE)

(56) Entgegenhaltungen:
- EP-A- 0 376 150
- EP-A- 0 661 486
- DE-A- 3 033 820
- DE-A- 19 631 296
- DE-B- 1 120 212
- US-A- 3 353 590

## Beschreibung

Die Erfindung betrifft eine Einrichtung und ein Verfahren zur Regelung des Schmieröldruckes einer Brennkraftmaschine nach dem Oberbegriff der beiden Hauptansprüche.

Aus der DE 30 33 820 C2 ist eine Einrichtung zur Regelung des Schmieröldruckes einer Brennkraftmaschine bekannt, bei der das den Öldruck bestimmende Überlaufventil mit einem thermostatisch geregelten Ventilkörper versehen ist. Mit Hilfe eines Dehnstoffelementes, das vom Schmieröl umgeben ist, kann die Vorspannung der den Ventilkörper beaufschlagenden Druckfeder in Abhängigkeit von der Temperatur des Schmieröls verändert werden. Wenn sich beim Betrieb der Brennkraftmaschine das Schmieröl erwärmt, dehnt sich das Dehnstoffelement aus, wodurch über ein zweites Federelement die Vorspannung der Druckfeder vermindert wird, so daß das Überlaufventil früher öffnet und damit der Schmieröldruck im warmen Betriebszustand der Brennkraftmaschine reduziert wird. Die Herabsetzung des Schmieröldruckes mit zunehmender Öltemperatur wird damit begründet, daß auch unter diesen Bedingungen eine ausreichende Schmierung der Lagerstellen stattfinden kann.

In der Praxis hat sich jedoch gezeigt, daß aufgrund der abnehmenden Viskosität des Schmieröls und der größeren Öl-Schluckmenge des Motors mit zunehmenden Öltemperaturen eine Reduzierung des Öldrucks im warmen Zustand des Motors, insbesondere in hohen Drehzahlbereichen, unerwünscht ist. Eine Ölpumpe muß in der Regel so dimensioniert werden, daß auch bei hohen Öltemperaturen und bei hohen Motordrehzahlen noch ausreichend Öldruck vorhanden ist. Dies hat zur Folge, daß bei kaltem Motor schon bei niedrigen Drehzahlen ein unnötig hoher Öldruck aufgebaut wird, der den Wirkungsgrad der Brennkraftmaschine verschlechtert.

Es ist daher Aufgabe der Erfindung, ein thermostatisch überwachtes Öldruckregelventil für eine Brennkraftmaschine sowie ein Verfahren zu entwickeln, bei der dieser Nachteil überwunden werden kann.

Die Lösung der Aufgabe erfolgt durch die Merkmale der beiden Hauptansprüche. Das erfindungsgemäße thermostatische Öldruckregelventil ist mit Mitteln versehen, die bewirken, daß im kalten Betriebszustand der Brennkraftmaschine die Öffnung für die Bypassleitung bzw. für die Rücklaufleitung zur Saugseite der Ölpumpe früher freigegeben wird, als im warmen Betriebszustand. Damit wird der Öldruck im kalten Betriebszustand der Brennkraftmaschine abgesenkt, wodurch in vorteilhafter Weise der spezifische Kraftstoffverbrauch reduziert werden kann.

In den Unteransprüchen sind weitere vorteilhafte Ausgestaltungen und Verbesserungen der erfindungsgemäßen Einrichtung zur Regelung des Schmieröldruckes einer Brennkraftmaschine enthalten.

In einer ersten Ausführungsform ist der Druckfeder des thermostatisch überwachten Öldruckregelventils ein Dehnstoffelement in Reihe vorgeschaltet, das mit zunehmender Schmieröltemperatur die Gesamtlänge beider Elemente vergrößert.

In einer zweiten Ausführungsform ist die Druckfeder als Thermobimetall ausgebildet, wobei die Federkennlinie in Abhängigkeit von der Temperatur des Schmieröls derart verändert wird, daß die Federrate der Druckfeder mit zunehmender Temperatur des Schmieröls vergrößert wird und umgekehrt.

In einer dritten vorteilhaften Ausführungsform ist die Druckfeder aus einer Legierung aufgebaut, bei der sich aufgrund einer reversiblen temperaturabhängigen Gefügezustandsänderung die Federrate der Druckfeder mit zunehmender Temperatur des Schmieröls vergrößert.

Bei allen drei Ausführungsbeispielen kann auf Standardbauteile zurück gegriffen werden, so daß für das erfindungsgemäße thermostatische Druckregelventil keine oder nur geringe Mehrkosten entstehen.

Drei Ausführungsbeispiele der Erfindung sind in der Zeichnung dargestellt und werden nachfolgend näher erläutert. Es zeigen:
- Fig. 1: eine schematische Gesamtdarstellung der erfindungsgemäßen Einrichtung zur Regelung des Schmieröldruckes nach einem ersten Ausführungsbeispiel und
- Fig. 2: eine schematische Gesamtdarstellung der erfindungsgemäßen Einrichtung zur Regelung des Schmieröldruckes nach einem zweiten und dritten Ausführungsbeispiel.

Mit Hilfe einer Ölpumpe 10 wird aus einer Ölwanne 12 eines nicht näher dargestellten Motors Schmieröl angesaugt und den mit V gekennzeichneten Verbrauchern, wie z.B. den Lagerstellen der Kurbelwelle, den Pleuellagern, den Lagern der Nockenwelle etc. zugeführt. Zwischen Ausgangsseite 13 der Ölpumpe 10 und den Verbrauchern ist ein Öldruckregelventil 14 zwischengeschaltet. Das Öldruckregelventil 14 besteht im wesentlichen aus einem als Arbeitskolben ausgebildeten becherförmigen Ventilkörper 16, der in einer Bohrung 18 des Gehäuses 20 des Öldruckregelventils 14 längs verschiebbar angeordnet ist. Der Ventilboden 16a des Ventilkörpers 16 wird durch das im Druckraum 22 befindliche Schmieröl, schematisch dargestellt durch die gestrichelte Flußlinie, beaufschlagt. Gegen den sich im Druckraum 22 aufbauenden Schmieröldruck wirkt eine auf der anderen Seite des Ventilbodens 16a in der Bohrung 18 des Öldruckregelventils 14 angeordnete Druckfeder 24, die in den becherförmig ausgebildeten Ventilkörper 16 eingesteckt ist und durch den Ventilmantel 16b geführt wird. Die Druckfeder 24 stützt sich an einem ebenfalls in der Bohrung 18 angeordneten Dehnstoffelement 26 ab, welches sich wiederum an einer am Gehäuse 20 angeordneten Verschlußeinrichtung 28 abstützt.

Im Gehäuse 20 ist weiterhin eine mit der Bohrung 18 verbundene und dazu senkrecht angeordnete Öffnung 30 vorgesehen, die in bestimmten Betriebszuständen des Motors durch den Ventilmantel 16b des Ventilkörpers 16 freigegeben wird. Die Öffnung 30 steht mit einem schematisch dargestellten Rücklaufkanal 32 in Verbindung, der zur Saugseite 33 der Ölpumpe 10 zurückführt. In Druckrichtung des Schmieröls gesehen ist hinter der Öffnung 30 eine zweite mit der Bohrung 18 verbundene Öffnung 34 angeordnet, die über einen im spitzen Winkel zur Bohrung 18 verlaufenden Kanal 36 ebenfalls mit der Rücklaufleitung 32 in Verbindung steht.

Nach einem Kaltstart der Brennkraftmaschine wird Schmieröl von der Ölpumpe 10 in den Druckraum 22 gefördert und gelangt von diesem an die Schmierstellen der Brennkraftmaschine. Da die Ölpumpe 10 direkt über die Kurbelwelle des Motors angetrieben wird, erhöht sich mit der Motordrehzahl auch die Ölfördermenge und damit der Öldruck. Mit zunehmendem Druck des Schmieröls wird der Ventilkörper 16 entgegen der Kraft der Druckfeder 24 soweit verschoben, daß die Öffnung 30 teilweise oder vollständig durch den Ventilmantel 16b freigegeben wird. Damit wird, wie aus dem Stand der Technik bekannt, der Öldruck in der Brennkraftmaschine begrenzt und der nicht zum Verbraucher gelangende Teilölstrom kann über die Öffnung 30 und die Rücklaufleitung 32 zur Saugseite 33 der Ölpumpe 10 zurückfließen. Da der Raum, der die Druckfeder 24 umgibt, ebenfalls mit Schmieröl gefüllt ist, kann bei der Bewegung des Ventilkörpers 16 entgegen der Kraft der Druckfeder 24 über die Öffnung 34 und den Kanal 36 ein entsprechender Druckausgleich erfolgen.

Das Dehnstoffelement 26, das ebenfalls in der Bohrung 18 vom Schmieröl umgeben ist, verändert in Abhängigkeit von der Öltemperatur seine Länge z. Nimmt die Öltemperatur zu, nimmt die Länge z des Dehnstoffelements 26 zu, wodurch sich die Gesamtlänge x von Dehnstoffelement 26 und Druckfeder 24 ebenfalls vergrößert. Damit wird erst bei höheren Öldrücken die Regelkante der Öffnung 30 durch den Arbeitskolben 16 freigegeben, so daß der Öldruck im Motor bei kaltem Öl reduziert bzw. bei heißem Öl erhöht wird. Öffnet beispielsweise bei einem Öldruckbegrenzer, der nicht thermostatisch geregelt ist, das Druckregelventil sowohl bei 20°C als auch bei 80°C Öltemperatur bei einem Druck von beispielsweise 6 bar, so öffnet das im Ausführungsbeispiel beschriebene Öldruckregelventil 14 bei einer Öltemperatur von 20°C beispielsweise bei 4 bar, während bei einer Öltemperatur von 80°C das Öldruckregelventil 14 erst bei 6 bar Öldruck öffnet. Damit wird eine Reduzierung des spezifischen Kraftstoffverbrauchs, insbesondere in der Kaltstartphase des Motors, erreicht. Gleichzeitig ist sichergestellt, daß sowohl im kalten, als auch im warmen Zustand des Motors eine ausreichende Ölmenge zu den Verbrauchern gelangt. Die Freigabe der Öffnung 30 durch den Arbeitskolben 16 kann über eine entsprechende Federcharakteristik so gesteuert werden, daß der Öldruck mit weiterer Erhöhung der Motordrehzahl nicht auf einen konstanten Wert gehalten wird, sondern sich weiter mit geringerer Steigung als vor dem Öffnen des Öldruckregelventils erhöht. Damit wird der Tatsache Rechnung getragen, daß im oberen Drehzahlbereich des Motors für eine zuverlässige Schmierung ein höherer Öldruck erforderlich ist.

In Figur 2 ist ein zweites und drittes Ausführungsbeispiel eines thermostatisch geregelten Öldruckregelventils 14 dargestellt, wobei gleiche Bauteile mit gleichen Bezugszeichen versehen sind. Zur temperaturabhängigen Regelung des Öldrucks wird im zweiten Ausführungsbeispiel für das Öldruckregelvenfil 14 eine Druckfeder 24' verwendet, die als Thermobimetall ausgebildet ist. Bei diesen als Verbundwerkstoffe bekannten Thermobimetallen ändert sich die Federkennlinie in Abhängigkeit von der Temperatur. Beim Einsatz eines thermostatisch geregelten Öldruckregelventils für eine Brennkraftmaschine kann diese Eigenschaft im Sinne einer Regelung, wie Sie im ersten Ausführungsbeispiel beschrieben wurde, ausgenutzt werden, indem die Federrate der Druckfeder 24' mit zunehmender Temperatur des die Druckfeder 24' umgebenden Schmieröls vergrößert wird und umgekehrt.

In einem dritten Ausführungsbeispiel ist die Druckfeder 24" als eine Legierung mit sogenanntem Formgedächtnis-Effekt ausgebildet. Dieser beruht auf reversiblen temperaturabhängigen Gefügezustandsänderungen, wobei die Änderung der Federkennlinie aufgrund der Gefügeumwandlung beim thermostatisch geregelten Öldruckregelventil 14 wiederum im gewünschten Sinnne ausgenutzt werden kann. Aus der Literatur bekannte Legierungen sind z.B. Nickel-Titan, Kupfer-Zink-Aluminium und Kupfer-Aluminium-Nickel (siehe "Metallfedern", Springer- Verlag, 1997, S. 55ff.)

## Patentansprüche

1. Einrichtung zur Regelung des Schmieröldruckes einer Brennkraftmaschine, mit einem thermostatisch überwachten Öldruckregelventil, dessen Ventilkörper durch eine Druckfeder in Schließrichtung beaufschlagt ist, wobei der Ventilkörper in Abhängigkeit von der Ölfördermenge und der Öltemperatur eine Öffnung im Öldruckregelventil freigibt, über die das Öl auf die Saugseite der Ölpumpe zurückströmt, **dadurch gekennzeichnet, daß** das thermostatisch geregelte Öldruckregelventil (14) Mittel aufweist, durch die der Ventilkörper (16) die Öffnung (30) im Öldruckregelventil (14) mit steigender Schmieröltemperatur später freigibt, so daß der Öldruck im kalten Betriebszustand der Brennkraftmaschine abgesenkt wird.

2. Einrichtung nach Anspruch 1, **dadurch gekennzeichnet, daß** der Druckfeder (24) ein Dehnstoffelement (26) in Reihe vorgeschaltet ist, das mit steigender Schmieröltemperatur die Gesamtlänge (x) von Druckfeder (24) und Dehnstoffelement (26) vergrößert.

3. Einrichtung nach Anspruch 1, **dadurch gekennzeichnet, daß** die Druckfeder (24') als Thermobimetall ausgebildet ist, dergestalt, daß die Federkennlinie in Abhängigkeit von der Temperatur des Schmieröls verändert wird, indem die Federrate der Druckfeder (24') mit zunehmender Temperatur des Schmieröls vergrößert wird.

4. Einrichtung nach Anspruch 1, **dadurch gekennzeichnet, daß** die Druckfeder (24") aus einer Legierung besteht, bei der ab einer bestimmten Temperatur eine Gefügeumwandlung auftritt, die dazu führt, daß die Federrate der Druckfeder (24") mit zunehmender Temperatur des Schmieröls vergrößert wird.

5. Verfahren zur Regelung des Schmieröldruckes einer Brennkraftmaschine, mit einem thermostatisch überwachten Öldruckregelventil, dessen Ventilkörper duch eine Druckfeder in Schließrichtung beaufschlagt wird, wobei der Ventilkörper in Abhängigkeit von der Ölfördermenge und der Öltemperatur einer Öffnung im Öldruckregelventil freigibt, über die das Öl auf die Saugseite der Ölpumpe zurückströmt, **dadurch gekennzeichnet, daß** der Ventilkörper (16) die Öffnung (30) im Öldruckregelventil (14) mit steigender Schmieröltemperatur später freigibt, so daß der Öldruck im kalten Betriebszustand der Brennkraftmaschine abgesenkt wird.

## Claims

1. A device for regulating the lubricating-oil pressure of an internal-combustion engine, with a thermostatically monitored oil-pressure control valve, the valve member of which is acted upon by a compression spring in the closing direction, wherein the valve member frees an opening in the oil-pressure control valve in a manner dependent upon the quantity of oil conveyed and the temperature of the oil, the oil flowing back to the suction side of the oil pump by way of the said opening, **characterized in that** the thermostatically controlled oil-pressure control valve (14) comprises means by which the valve member (16) subsequently frees the opening (30) in the oil-pressure control valve (14) as the temperature of the lubricating oil increases, so that the oil pressure is lowered in the cold operating state of the internal-combustion engine.

2. A device according to Claim 1, **characterized in that** an element (26) of expansive material, which increases the overall length (x) of the compression spring (24) and the element (26) of expansive material as the temperature of the lubricating oil increases, is arranged in series upstream of the compression spring (24).

3. A device according to Claim 1, **characterized in that** the compression spring (24') is designed in the form of a thermostatic bimetal, in such a way that the spring characteristic is altered in a manner dependent upon the temperature of the lubricating oil, **in that** the springing rate of the compression spring (24') is increased as the temperature of the lubricating oil rises.

4. A device according to Claim 1, **characterized in that** the compression spring (24") consists of an alloy in which a structural transformation occurs beyond a specific temperature, and this has the result that the springing rate of the compression spring (24") is increased as the temperature of the lubricating oil rises.

5. A method of regulating the lubricating-oil pressure of an internal-combustion engine, with a thermostatically monitored oil-pressure control valve, the valve member of which is acted upon by a compression spring in the closing direction, wherein the valve member frees an opening in the oil-pressure control valve in a manner dependent upon the quantity of oil conveyed and the temperature of the oil, the oil flowing back to the suction side of the oil pump by way of the said opening, **characterized in that** the valve member (16) subsequently frees the opening (30) in the oil-pressure control valve (14) as the temperature of the lubricating oil increases, so that the oil pressure is lowered in the cold operating state of the internal-combustion engine.

## Revendications

1. Dispositif de régulation de la pression de l'huile de lubrification d'un moteur à combustion interne, comportant une soupape de régulation de la pression de l'huile surveillée de manière thermostatique dont le corps de soupape est soumis à l'action d'un ressort de pression dans le sens de la fermeture, le corps de soupape dégageant, en fonction du débit et de la température de l'huile, un orifice de la soupape de régulation de la pression de l'huile par lequel l'huile reflue sur le côté aspiration de la pompe à huile, **caractérisé en ce que** la soupape (14) de régulation de la pression de l'huile régulée de manière thermostatique comporte des moyens par lesquels le corps de soupape (16) dégage ultérieurement l'orifice (30) de la soupape (14) de régulation de la pression de l'huile lorsque la température de l'huile de lubrification augmente, ce qui fait que la pression de l'huile dans l'état de fonctionnement à froid du moteur à combustion interne est abaissée.

2. Dispositif selon la revendication 1, **caractérisé en ce qu'**en amont du ressort de pression (24) est monté en série un élément en matière extensible (26) qui augmente la longueur totale (x) du ressort de pression (24) et de l'élément en matière extensible (26), lorsque croît la température de l'huile de lubrification augmente.

3. Dispositif selon la revendication 1, **caractérisé en ce que** le ressort de pression (24') est réalisé sous forme d'un bilame thermique de manière que la courbe caractéristique du ressort soit modifiée en fonction de la température de l'huile de lubrification, **en ce que** le coefficient d'élasticité du ressort de pression (24') augmente lorsque croît la température de l'huile de lubrification.

4. Dispositif selon la revendication 1, **caractérisé en ce que** le ressort de pression (24') se compose d'un alliage dans lequel, à partir d'une température déterminée, il se produit une modification de la structure qui fait que le coefficient d'élasticité du ressort de pression (24') augmente lorsque croît la température de l'huile de lubrification.

5. Procédé de régulation de la pression de l'huile de lubrification d'un moteur à combustion interne, comportant une soupape de régulation de la pression de l'huile surveillée de manière thermostatique dont le corps de soupape est soumis à l'action d'un ressort de pression dans le sens de la fermeture, le corps de soupape dégageant, en fonction du débit et de la température de l'huile, un orifice de la soupape de régulation de la pression de l'huile par lequel l'huile reflue sur le côté aspiration de la pompe à huile, **caractérisé en ce que** le corps de soupape (16) dégage ultérieurement l'orifice (30) de la soupape (14) de régulation de la pression de l'huile lorsque la température de l'huile de lubrification augmente, ce qui fait que la pression de l'huile dans l'état de fonctionnement à froid du moteur à combustion interne est abaissée.
